# FASCICULE DE BREVET EUROPEEN

(11) **EP 0 738 810 B1**
(45) Date de publication et mention de la délivrance du brevet: **15.10.1997**
(21) Numéro de dépôt: 96440030.3
(22) Date de dépôt: 19.04.1996
(51) Int. Cl.: E04H 17/16

(54) **Panneau de clôture anti-bruit et anti-choc**
Schalldämmendes und stossfestes Zaunpanel
Panel for noiseless and shockproof fence

(30) Priorité: 21.04.1995 FR 9504955
(43) Date de publication de la demande: 23.10.1996
(73) Titulaire: HUSSON COLLECTIVITES, S.A., F-68650 Lapoutroie (FR)
(72) Inventeur: Husson, Daniel, 68910 Labaroche (FR); Broglin, Pascal, 68000 Colmar (FR)
(74) Mandataire: Nuss, Pierre

(56) Documents cités:
- BE-A- 715 892
- CA-A- 1 244 276
- DE-A- 3 329 137
- DE-A- 3 518 680

## Description

La présente invention concerne le domaine des dispositifs de clôture, en particulier d'aires de jeux et a pour objet un panneau grillagé anti-bruit et anti-choc.

La clôture des aires de jeux, notamment de jeux de balle ou de ballon est généralement réalisée au moyen de grillages tendus entre des poteaux de support ou accrochés sur des poteaux de support ou par des panneaux grillagés ou munis d'autres remplissages, ces grillages ou panneaux grillagés présentant une maille suffisamment serrée pour éviter le passage d'une balle.

Ces grillages, ou autres, sont utilisés simultanément pour empêcher toute pénétration non autorisée dans les aires de jeux.

Par ailleurs, des panneaux de grillage sont utilisés sur des hauteurs et des largeurs relativement importantes derrière les zones les plus sollicitées par un ballon, à savoir les buts de football, les panneaux de basket-ball, les buts de handball, etc, afin d'éviter la perte des ballons suite au franchissement de la clôture ou des accidents causés par des ballons franchissant la clôture.

Les grillages existants, tendus sur des poteaux ou accrochés sous forme de panneaux sur les poteaux, présentent cependant les inconvénients d'une dégradation rapide et/ou d'un dégagement important de bruit gênant tant pour les pratiquants que pour le voisinage.

En effet, notamment dans le cas d'utilisation de grillages tendus, ceux-ci se déforment assez rapidement sous les impacts répétés de balles ou de ballons et subissent une fatigue importante conduisant à une dégradation nécessitant leur remplacement.

Dans le cas d'utilisation de panneaux grillagés, ceux-ci sont généralement constitués par un grillage soudé dans un cadre et l'impact répété de balles a pour conséquence, d'une part, une déformation du grillage entraînant son arrachement au niveau des soudures et, d'autre part, une importante formation de bruit dû aux chocs. De tels grillages, utilisés notamment comme garde-fou, sont connus, par exemple, par BE-A-7150892.

En-dehors des nuisances infligées au voisinage, ces éléments de clôture existants présentent donc également l'inconvénient de nécessiter une maintenance continue, ce qui en renchérit considérablement l'utilisation.

La présente invention a pour but de pallier ces inconvénients en proposant un panneau de clôture permettant de satisfaire aux exigences anti-bruit et anti-choc.

Elle a, en effet, pour objet un panneau de clôture, comportant un cadre de réception d'un remplissage fixé audit cadre, caractérisé en ce que le cadre de réception du remplissage est pourvu de dispositifs de liaison élastique pour la fixation sur des éléments de support verticaux et/ou horizontaux, permettant une déformation par déplacement du cadre relativement auxdits éléments de support, et ainsi une absorption et un amortissement d'une onde de choc et, en conséquence, du bruit.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en perspective d'un panneau de clôture conforme à l'invention ;
la figure 2 est une vue à plus grande échelle du détail A de la figure 1;
la figure 3 est une vue en élévation d'une variante de réalisation du panneau conforme à l'invention, et
la figure 4 est une vue à plus grande échelle du détail B de la figure 3.

Conformément à l'invention et comme le montre plus particulièrement, à titre d'exemple, la figure 1 des dessins annexés, le panneau de clôture, qui comporte un cadre 1 de réception d'un remplissage 2 fixé audit cadre 1, est caractérisé en ce que le cadre 1 de réception du remplissage 2 est pourvu de dispositifs 3 de liaison élastique pour la fixation sur des éléments de support verticaux et/ou horizontaux, permettant une déformation par déplacement du cadre 1 relativement auxdits éléments de support, et ainsi une absorption et un amortissement d'une onde de choc et, en conséquence, du bruit.

Selon une caractéristique de l'invention, les dispositifs de liaison élastique 3 sont constitués sous forme de plots élastiques solidarisés à intervalles réguliers avec les montants et/ou les traverses du cadre 1 de réception du remplissage 2 et pourvus chacun d'un doigt 4 de fixation sur des éléments de support verticaux et/ou horizontaux.

Les plots élastiques constituant les dispositifs 3 sont, de manière connue, des plots en caoutchouc naturel ou synthétique ou en une autre matière présentant les propriétés du caoutchouc et sont pourvus, sur leur face tournée vers l'extérieur du cadre 1 d'un doigt 4 de fixation sur des éléments de support verticaux et/ou horizontaux, ledit doigt 4 étant sous forme d'une broche présentant à son extrémité un trou 4' de passage d'une goupille de verrouillage ou analogue, ou encore sous forme d'une tige filetée.

Ainsi, la liaison entre le cadre 1 et les éléments de support verticaux et/ou horizontaux est réalisée avec une possibilité de déformation autorisant un déplacement du cadre 1 relativement auxdits éléments de support.

Conformément à une autre caractéristique de l'invention, les plots élastiques constituant les dispositifs 3 sont logés chacun dans un moyen 5 de protection s'étendant entièrement autour de chaque plot, intégré au cadre 1 et solidarisé par soudage ou autre assemblage avec ledit cadre 1.

A titre d'exemple, ce moyen 5 peut simplement être constitué par un fourreau de protection en acier forgé muni de deux embouts 5' d'assemblage avec le cadre 1. Ainsi, il est possible de protéger la partie élastique de chaque plot contre un cisaillement volontaire dans le cadre d'actes de vandalisme, ladite partie élastique devenant inaccessible à tout outil coupant, ou autre, susceptible de la dégrader.

La figure 3 des dessins annexés représente une variante de réalisation de l'invention, dans laquelle, le panneau de clôture, qui comporte un cadre 1 de réception d'un remplissage 2 soudé audit cadre 1, est monté au moyen des dispositifs de liaison élastique 3 dans une cage 6 de fixation sur des éléments de support verticaux et/ou horizontaux.

Dans ce mode de réalisation, les dispositifs de liaison élastique 3 sont également constitués chacun par un plot élastique solidarisé avec le cadre 1 de réception du remplissage 2 et avec la cage 6 de fixation sur des éléments de support verticaux et/ou horizontaux.

Ainsi, la liaison entre le cadre 1 et la cage 6 est réalisée avec une possibilité de déformation autorisant un déplacement du cadre 1 relativement à la cage 6.

Afin de permettre un montage particulièrement aisé des plots élastiques formant les dispositifs de liaison élastique 3, respectivement sur le cadre 1 et sur la cage 6, le cadre 1 et la cage 6 sont pourvus, au niveau des liaisons par lesdits plots élastiques, de surfaces de fixation parallèles 1' et 6', prévues directement sur le cadre 1 ou rapportées sur la cage 6.

Selon une autre caractéristique de l'invention, les surfaces de fixation 1' ou 6' du cadre 1 ou de la cage 6 sont avantageusement munies d'un moyen 7 de protection de chaque plot élastique formant les dispositifs 3 de liaison élastique, ce moyen 7 s'étendant entièrement autour de chaque plot et étant solidarisé par soudage ou autre avec la surface 1' ou 6' correspondante.

A titre d'exemple, ce moyen 7 peut simplement être constitué par un manchon tubulaire de protection. Ainsi, il est possible de protéger la partie élastique de chaque plot contre un cisaillement volontaire dans le cadre d'actes de vandalisme, ladite partie élastique devenant inaccessible à tout outil coupant ou autre susceptible de la dégrader.

Le cadre 1 de réception du remplissage 2 peut être constitué par des profilés plats mécano-soudés ou encore par tous autres types de profilés pliés, sur lesquels le remplissage 2 est fixé intérieurement.

De même, la cage 6 de fixation sur des éléments de support verticaux et/ou horizontaux, peut également être constituée par un assemblage mécano-soudé de profilés plats, les surfaces 6' de fixation des dispositifs de liaison élastique 3 étant alors partie intégrante de ladite cage 6, ou sous forme d'un profilé plié, les surfaces 6' de fixation des dispositifs de liaison élastique 3 étant alors prévues au niveau de chaque plot élastique formant lesdits dispositifs 3.

Selon une autre caractéristique de l'invention, le remplissage 2 peut être constitué par un grillage, par un panneau plein en bois, en métal ou en matière synthétique ou par tout autre matériau de remplissage en plaque ou en éléments allongés fixé dans ou sur le cadre 1.

Il résulte de ce qui précède que le panneau de clôture conforme à l'invention est d'une constitution extrêmement simple permettant un montage rapide de l'ensemble tout en protégeant la liaison élastique contre des actes de vandalisme.

Dans le cas d'un choc dû à l'impact d'une balle ou d'un ballon sur le remplissage 2, celui-ci répercute l'onde de choc sur le cadre 1 qui a tendance à se déplacer dans la direction suivie la balle ou le ballon.

Il s'en suit une transmission d'un effort de cisaillement par l'intermédiaire de l'ancrage des plots formant les dispositifs 3 sur le cadre 1, cet effort étant totalement absorbé par la partie élastique desdits plots fixés à leur autre extrémité directement sur les éléments de support verticaux et/ou horizontaux ou sur la cage 6 de fixation à ces éléments. L'absorption de cet effet de cisaillement a pour conséquence d'éviter une transmission des vibrations sur les supports verticaux et/ou horizontaux et, de ce fait, de permettre une réduction importante des bruits.

En outre, du fait de l'absorption de l'onde de choc sous forme d'un déplacement de l'ensemble du cadre 1 par rapport aux éléments de support verticaux et/ou horizontaux ou à la cage 6, les fils du grillage ou d'un autre matériau constitutif du remplissage 2 subissent une sollicitation moindre favorisant une meilleure tenue contre d'éventuelles déformations. En effet, le montage conforme à l'invention permet un amortissement du choc de la balle ou autre sur ledit remplissage.

Grâce à l'invention, il est possible de réaliser un panneau de clôture anti-choc et anti-bruit de constitution simple, de montage facile et d'un prix de revient relativement faible.

En outre, un tel panneau présente une longévité notablement accrue par rapport à celle des panneaux existants actuellement.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention défini par les revendications.

## Revendications

1. Panneau de clôture, comportant un cadre (1) de réception d'un remplissage (2) fixé audit cadre (1), caractérisé en ce que le cadre (1) de réception du remplissage (2) est pourvu de dispositifs (3) de liaison élastique pour la fixation sur des éléments de support verticaux et/ou horizontaux, permettant une déformation par déplacement du cadre (1) relativement auxdits éléments de support, et ainsi une absorption et un amortissement d'une onde de choc et, en conséquence, du bruit.

2. Panneau de clôture, suivant la revendication 1, caractérisé en ce que les dispositifs de liaison élastique (3) sont constitués sous forme de plots élastiques solidarisés à intervalles réguliers avec les montants et/ou les traverses du cadre (1) de réception du remplissage (2) et pourvus chacun d'un doigt (4) de fixation sur des éléments de support verticaux et/ou horizontaux.

3. Panneau de clôture, suivant la revendication 2, caractérisé en ce que les plots élastiques constituant les dispositifs (3) sont logés chacun dans un moyen (5) de protection s'étendant entièrement autour de chaque plot, intégré au cadre (1) et solidarisé par soudage ou autre assemblage avec ledit cadre (1).

4. Panneau de clôture, suivant la revendication 3, caractérisé en ce que le moyen (5) est constitué par un fourreau de protection en acier forgé muni de deux embouts (5') d'assemblage avec le cadre (1).

5. Panneau de clôture, suivant la revendication 1, caractérisé en ce qu'il est monté au moyen des dispositifs de liaison élastique (3) dans une cage (6) de fixation sur des éléments de support verticaux et/ou horizontaux.

6. Panneau de clôture, suivant la revendication 5, caractérisé en ce que les dispositifs de liaison élastique (3) sont constitués chacun par un plot élastique solidarisé avec le cadre (1) de réception du remplissage (2) et avec la cage (6) de fixation sur des éléments de support verticaux et/ou horizontaux.

7. Panneau de clôture, suivant l'une quelconque des revendications 5 et 6, caractérisé en ce que le cadre (1) et la cage (6) sont pourvus, au niveau des liaisons par lesdits plots élastiques, de surfaces de fixation parallèles (1' et 6'), prévues directement sur le cadre (1) ou rapportées sur la cage (6).

8. Panneau de clôture, suivant la revendication 7, caractérisé en ce que les surfaces de fixation (1' ou 6') du cadre (1) ou de la cage (6) sont avantageusement munies d'un moyen (7) de protection de chaque plot élastique formant les dispositifs (3) de liaison élastique, ce moyen (7) s'étendant entièrement autour de chaque plot et étant solidarisé par soudage ou autre avec la surface (1' ou 6') correspondante.

9. Panneau de clôture, suivant l'une quelconque des revendications 1 à 4 et 6 à 8, caractérisé en ce que le cadre (1) de réception du remplissage (2) est constitué par des profilés plats mécano-soudés ou encore par tous autres types de profilés pliés, sur lesquels le remplissage (2) est fixé intérieurement.

10. Panneau de clôture, suivant l'une quelconque des revendications 5 à 8, caractérisé en ce que la cage (6) de fixation sur des éléments de support verticaux et/ou horizontaux, est constituée par un assemblage mécano-soudé de profilés plats, les surfaces (6') de fixation des dispositifs de liaison élastique 3 étant alors partie intégrante de ladite cage (6).

11. Panneau de clôture, suivant l'une quelconque des revendications 5 à 8, caractérisé en ce que la cage (6) de fixation sur des éléments de support verticaux et/ou horizontaux, est sous forme d'un profilé plié, les surfaces (6') de fixation des dispositifs de liaison élastique (3) étant prévues au niveau de chaque plot élastique formant lesdits dispositifs (3).

12. Panneau de clôture, suivant l'une quelconque des revendications 1, 2, 6 et 9, caractérisé en ce que le remplissage (2) est constitué par un grillage, par un panneau plein en bois, en métal ou en matière synthétique ou par tout autre matériau de remplissage en plaque ou en éléments allongés fixé dans ou sur le cadre (1).

## Patentansprüche

1. Abschlußplatte mit einem Rahmen (1) zur Aufnahme eines Füllelements (2), das an dem Rahmen (1) befestigt ist, dadurch gekennzeichnet, daß der Rahmen (1) zur Aufnahme des Füllelements (2) mit elastischen Verbindungsvorrichtungen (3) zur Befestigung an vertikalen und/oder horizontalen Tragelementen versehen ist, die eine Verformung durch eine Verstellung des Rahmens (1) gegenüber den Tragelementen und somit eine Aufnahme und eine Dämpfung einer Schockwelle und damit von Lärm erlauben.

2. Abschlußplatte nach Anspruch 1,
dadurch gekennzeichnet, daß die elastischen Verbindungsvorrichtungen (3) in der Form von elastischen Steckelementen ausgebildet sind, die in regelmäßigen Intervallen fest mit den Pfosten und/oder den Traversen des Rahmens (1) zur Aufnahme des Füllelements (2) verbunden sind und jeweils mit einem Finger (4) zur Befestigung an den vertikalen und/oder horizontalen Tragelementen versehen sind.

3. Abschlußplatte nach Anspruch 2,
dadurch gekennzeichnet, daß die elastischen Steckelemente, welche die Vorrichtungen (3) bilden, jeweils in einem Schutzmittel (5) angeordnet sind, das sich vollständig um jedes Steckelement erstreckt, in den Rahmen (1) integiert ist und mit dem Rahmen (1) durch Schweißung oder andere Befestigung fest verbunden ist.

4. Abschlußplatte nach Anspruch 3,
dadurch gekennzeichnet, daß das Hittel (5) durch eine Schutzmanschette aus geschmiedetem Eisen gebildet ist, die mit zwei Ansatzstücken (5') zur Befestigung an dem Rahmen (1) versehen ist.

5. Abschlußplatte nach Anspruch 1,
dadurch gekennzeichnet, daß sie durch die elastischen Verbindungsvorrichtungen (3) in einem Gehäuse (6) zur Anbringung an den vertikalen und/oder horizontalen Tragelementen montiert ist.

6. Abschlußplatte nach Anspruch 5,
dadurch gekennzeichnet, daß die elastischen Verbindungsvorrichtungen (3) jeweils durch ein elastisches Steckelement gebildet sind, das fest mit dem Rahmen (1) zur Aufnahme des Füllelements (2) und mit dem Gehäuse (6) zur Befestigung an den vertikalen und/oder horizontalen Tragelementen verbunden ist.

7. Abschlußplatte nach einem der Ansprüche 5 und 6,
dadurch gekennzeichnet, daß der Rahmen und das Gehäuse (6) auf der Höhe der Verbindungen durch die elasitschen Steckelemente mit parallelen Befestigungsflächen (1' und 6') versehen sind, die direkt an dem Rahmen vorgesehen oder an dem Gehäuse (6) angebracht sind.

8. Abschlußplatte nach Anspruch 7,
dadurch gekennzeichnet, daß die Befestigungsflächen (1' oder 6') des Rahmens (1) oder des Gehäuses (6) vorteilhafterweise mit einem Schutzmittel (7) für jedes elastische Steckelement, das die elastischen Verbindungsvorrichtungen (3) bildet, versehen sind, wobei sich das Mittel (7) vollständig um jedes Steckelement erstreckt und durch Schweissung oder dergleichen mit der entsprechenden Fläche (1' oder 6') fest verbunden ist.

9. Abschlußplatte nach einem der Ansprüche 1 bis 4 und 6 bis 8,
dadurch gekennzeichnet, daß der Rahmen (1) zur Aufnahme des Füllelements (2) durch profilierte, mechanisch verbundene oder geschweißte Platten oder durch andere Arten von gebogenen Profilen, an denen das Füllelement (1) innen befestigt ist, gebildet ist.

10. Abschlußplatte nach einem der Ansprüche 5 bis 8,
dadurch gekennzeichnet, daß das Gehäuse zur Befestigung an den vertikalen und/oder horizontalen Tragelementen durch eine mechanisch verbundene-geschweißte Anordnung aus profilierten Platten besteht, wobei die Flächen (6') zur Befestigung der elastischen Verbindungsvorrichtungen (3) integraler Teil des Gehäuses (6) sind.

11. Abschlußplatte nach einem der Ansprüche 5 bis 8,
dadurch gekennzeichnet, daß das Gehäuse (6) zur Befestigung an den vertikalen und/oder horizontalen Tragelementen in der Form eines gebogenen Profils ausgebildet ist, wobei die Flächen (6') zur Befestigung der elastischen Verbindungselemente (3) auf der Höhe von jedem elastischen Steckelement, das die Vorrichtungen (3) bildet, vorgesehen sind.

12. Abschlußplatte nach irgendeinem der Ansprüche 1, 2, 6 und 9,
dadurch gekennzeichnet, daß das Füllelement (2) durch ein Gitter, durch eine Vollplatte aus Holz, aus Hetall oder aus einem synthetischen Haterial oder aus irgendeinem anderen Füllmaterial in Plattenform oder in Form von länglichen Elementen, das bzw. die an dem Rahmen (1) befestigt ist bzw. sind, besteht.

## Claims

1. A fencing panel, comprising a frame (1) for receiving a filling (2) attached to the said frame (1) characterised in that the frame (1) for receiving the filling (2) is provided with elastic connecting devices (3) for attachment to vertical and/horizontal supporting elements, allowing a deformation by displacement of the frame (1) relative to said support elements, and thus an absorption and a moderation of a shockwave and, in consequence, of noise.

2. Fencing panel according to claim 1, characterized in that the elastic connecting devices (3) are in the form of elastic blocks firmly fixed at regular intervals on the uprights and/or the cross members of the frame (1) for receiving the filling (2) and each being provided with a peg (4) for attachment to the vertical and/or horizontal supporting elements.

3. Fencing panel, according to claim 2, characterized in that each of the elastic blocks constituting the devices (3) is housed in a means of protection (5) extending completely around the said block, incorporated in the frame (1) and firmly attached by welding or other means of assembly to the said frame (1).

4. Fencing panel, according to claim 3, characterized in that the means (5) consists of a forged steel protective sheath provided with end pieces (5') for assembly to the frame (1).

5. Fencing panel, according to claim 1, characterized in that it is mounted by elastic connecting devices (3) in a cage (6) for attachment to vertical and/or supporting elements.

6. Fencing panel, according to claim 5, characterized in that each of the elastic connecting devices (3) consists of an elastic block firmly attached to the frame (1) for receiving the filling (2) and to the cage (6) for attachment to the vertical and/or horizontal supporting elements.

7. Fencing panel, according to either of claims 5 or 6, characterized in that the frame (1) and the cage (6) are provided, in the region of attachment by the said elastic blocks, with parallel attachment surfaces (1' and 6') provided directly on the frame (1) or mounted directly on the cage (6).

8. Fencing panel, according to claim 7, characterized in that the attachment surfaces (1' or 6') of the frame (1) or of the cage (6) are advantageously provided with a means (7) for protecting each elastic block forming the elastic connecting devices (3), this means (7) extending entirely around each block and being firmly attached by welding or the like to the corresponding surface (1' or 6').

9. Fencing panel, according to any of claims 1 to 4 and 6 to 8, characterized in that the frame (1) for receiving the filling (2) consists of machine welded flat sections or of any other type of folded section, to which the filling (2) is fixed internally.

10. Fencing panel according to any of claims 5 to 8, characterized in that the cage (6) for attachment to the vertical and/or horizontal supporting elements, consists of a machine welded assembly of flat sections, the surfaces (6') for attachment to the elastic connecting devices (3) then being an integral part of the said cage (6).

11. Fencing panel, according to any of claims 5 to 8, characterized in that the cage (6) for attachment to the vertical and/or horizontal supporting elements is in the form of a folded section, surfaces (6') for attaching the elastic fixing devices (3) being provided in the region of each elastic block forming the said devices (3).

12. Fencing panel, according to any of claims 1, 2, 6 and 9, characterized in that the filling (2) consists of a mesh, a solid panel made of wood, metal or synthetic material or of any other filling material in sheet form, or of elongated elements attached in or on the frame (1).
